# EUROPÄISCHE PATENTSCHRIFT

(11) **EP 0 120 400 B1**
(45) Veröffentlichungstag und Bekanntmachung des Hinweises auf die Patenterteilung: **12.04.1989**
(21) Anmeldenummer: 84102728.7
(22) Anmeldetag: 13.03.1984
(51) Int. Cl.: B66B 9/20, E06C 7/12

(54) **Verbindung zwischen dem Ausleger eines Schrägaufzuges und einer Auslegerstütze**
Coupling between a lift way of an inclined lift and a lift stay
Assemblage entre le rail d'un monte-charge incliné et ses béquilles d'appui

(30) Priorität: 23.03.1983 DE 3310524
(43) Veröffentlichungstag der Anmeldung: 03.10.1984
(73) Patentinhaber: Albert Böcker GmbH & Co. KG, D-4712 Werne (DE)
(72) Erfinder: Böcker, Albert, D-4712 Werne (DE)

(56) Entgegenhaltungen:
- DE-A- 1 434 446
- DE-A- 2 851 987

## Beschreibung

Die Erfindung betrifft die Verbindung zwischen dem Ausleger eines Schrägaufzuges und einer seiner Versteifung dienenden Auslegerstütze, vorzugsweise einer Seilstütze.

Schrägaufzüge finden bevorzugt im Hochbau Verwendung, wo sie dem Transport von Baumaterialien vom ebenerdigen Niveau zu höher gelegenen Stockwerken und umgekehrt dienen. Derartige Schrägaufzüge bestehen in ihrem Grundaufbau aus einem - in aller Regel auf einem Fahrwerk verfahrbaren - Ausleger, der im wesentlichen durch ein Führungsschienenprofil für einen auf diesem Führungsschienenprofil verfahrbaren Wagen, Kübel oder dgl. gebildet ist.

Die vorbeschriebenen Ausleger sind üblicherweise teleskopierbar und können so eine erhebliche Länge erreichen. Da zugleich eine leichte Bauweise bei optimaler Beladungsmöglichkeit erwünscht ist, besteht die Notwendigkeit, den Ausleger auszusteifen. Dies geschieht bei bekannten Auslegern dadurch, daß man dem Ausleger in etwa senkrecht von ihm wegweisende Auslegerstützen zuordnet, über deren freie Enden ein Seil gespannt wird, welches endseitig am Ausleger befestigt ist und so als zugbelasteter Gurt den Ausleger gegen Durchbiegung stützt.

Die vorbeschriebenen, der Seilhalterung dienenden Auslegerstützen können ggf. erhebliche Längenabmessungen erreichen. Aus dem vorgenannten Grund bilden sie praktisch sperriges Zubehör zum Ausleger des Schrägaufzuges und werden erst am Einsatzort am Schrägaufzug montiert. Bei den nach dem Std. d. T. bekannten Auslegern bzw. Auslegerstützen erfolgte die Montage in aufwendiger Weise durch Schraubverbindungen oder dgl.; da sich die Verbindungsstellen einige Meter über dem ebenerdigen Niveau befinden, waren hierzu wieder Leitern oder dgl. erforderlich. Die Montage ist deshalb bei den bekannten Auslegerstützen zeitraubend und nur unter erschwerten Bedingungen durchzuführen.

Die Erfindung hat sich die Aufgabe gestellt, eine Verbindung der eingangs genannten Gattung zu schaffen, bei der die Montage ohne Verwendung irgendwelcher Losteile und ohne Verwendung von Hilfsmitteln wie Leitern oder dgl. in einfachster Weise vom ebenerdigen Niveau her erfolgen kann. Dabei soll sichergestellt sein, daß eine zuverlässige, den Sicherheitsanforderungen entsprechende Verbindung zwischen Ausleger und Auslegerstütze gegeben ist, daß diese Verbindung aber in ebenso einfacher und wenig aufwendiger Weise lösbar ist.

Die Erfindung löst die gestellte Aufgabe bei einer Verbindung zwischen dem Ausleger eines Schrägaufzuges und einer Auslegerstütze, vorzugsweise einer Seilstütze dadurch, daß das auslegerseitige Ende der Auslegerstütze mittels einer federbelasteten Sperre in einer Aufnahmetasche des Auslegers des Schrägaufzuges verriegelbar ist. Nach der erfindungsgemäßen Lösung kann das Ende der Auslegerstütze in die Aufnahmetasche eingeschoben werden, rastet in der Riegelstellung selbsttätig ein und ist so verriegelt, daß ein unbeabsichtigtes Lösen vermieden ist.

Eine Ausgestaltung der vorbeschriebenen Erfindung ist dadurch gekennzeichnet, daß an der Auslegerstütze einerseits und am Schrägaufzug andererseits durch die federbelastete Sperre in der Riegelstellung gehaltene, ineinandergreifende Vor- bzw. Rücksprünge vorgesehen sind. Sobald diese Vor- bzw. Rücksprünge in der Verriegelungsposition ineinandergreifen, werden sie durch die federbelastete Sperre gegen unbeabsichtigtes Lösen voneinander gesichert.

Die Ausleger von Schrägaufzügen besitzen in aller Regel Versteifungsgurte, die das Führungsschienenprofil zumindest unterseitig und seitlich umgreifen. Nach einer weiteren Ausgestaltung ist deshalb die Aufnahmetasche des Schrägaufzuges zwischen zwei benachbarten, das Führungsschienenprofil des Schrägaufzuges unterseitig und seitlich von außen umgreifenden Versteifungsgurten angeordnet. Die äußere Begrenzung der Aufnahmetasche erfolgt durch wenigstens einen zwei benachbarte Versteifungsgurte verbindenden Querriegel. Dieser Querriegel ist vorteilhaft mit wenigstens einem zum Tascheninneren vorspringenden Rastnocken versehen, welcher in der Riegelstellung in eine korrespondierende Ausnehmung der Auslegerstütze eingreift. Durch diesen Rastnocken wird die Auslegerstütze gegen eine Relativbewegung zwischen Ausleger und Auslegerstütze in Längsrichtung der Auslegerstütze gesichert, d. h. der Rastnocken bzw. die zugeordnete Ausnehmung nehmen das Stützgewicht auf.

Weiter wird vorgeschlagen, die Auslegerstütze als Rohr auszubilden und dem zwei benachbarte Versteifungsgurte verbindenden Querriegel einen hakenartigen Fortsatz zuzuordnen, mit dem er in der Riegelstellung formschlüssig in die stirnseitige Rohröffnung einfaßt. Hierbei werden zusätzlich sowohl die in Längsrichtung der Rohrstütze wirkenden Stützkräfte aufgenommen als auch ggf. eine Querbewegung der Stütze in der Tasche verhindert.

Nach einer besonderen Gestaltung ist die federbelastete Sperre am Schrägaufzug, vorzugsweise am Versteifungsgurt des Schrägaufzuges, derart angeordnet, daß die Sperre beim Einstecken der Auslegerstütze in die Aufnahmetasche gegen den Druck der Feder ausweicht. Nach dem vollständigen Einsteckvorgang und dem Einrasten der korrespondierenden Vor- bzw. Rücksprünge nimmt die Sperre eine Stellung ein, in der sie mit ihrem Halteblech orthogonal gegen die Längsachse der Auslegerstütze, d. h. orthogonal gegen das Rohr der Auslegerstütze, gerichtet ist. Da das Halteblech der Sperre federbelastet ist, wird es in dieser orthogonal zur Längsachse der Auslegerstütze gerichteten Stellung durch ein am Halteblech befestigtes Stützblech gesichert, welches sich seinerseits an dem Versteifungsgurt abstützt.

Zur besseren «Einfädelung» und zur sicheren Fixierung der Auslegerstütze in der Aufnahmetasche sind am Führungsschienenprofil des Schrägaufzuges und/oder am Versteifungsgurt Führungs- und/oder Stützflächen vorgesehen, die die innere Begrenzung der Aufnahmetasche bilden. Mit der Erfindung wird somit eine einfach herzustellende und zuverlässige Verbindung zwischen Ausleger und Auslegerstütze geschaffen, die ohne Zuhilfenahme weiterer Hilfsmittel durch einfaches Einstecken der Auslegerstütze in die Aufnahmetasche herstellbar ist, wobei eine selbsttätige Verriegelung erfolgt.

Die Erfindung wird nachfolgend anhand eines Ausführungsbeispieles näher erläutert.

### Es zeigen:

Fig. 1 die Verbindung in noch unverriegelter Stellung in einem teilweisen Querschnitt durch einen Ausleger eines Schrägaufzuges
Fig. 2 die gleiche Verbindung in verriegelter Stellung

In den beiden Figuren sind gleiche Teile mit gleichen Bezugszeichen versehen worden.

Mit 5 ist ein Schrägaufzug bezeichnet, der in einem etwa halbseitigen Querschnitt dargestellt ist. Der Schrägaufzug 5 weist ein der Führung von Wagen oder Kübeln dienendes Führungsschienenprofil 10 auf, das unterseitig von mehreren Versteifungsgurten 11 umgriffen wird, die, in Längsrichtung des Führungsschienenprofils 10 gesehen, nebeneinander angeordnet sind. Die Versteifungsgurte 11 können aus unterschiedlichen Profilen bestehen; sie können im Querschnitt beispielsweise kastenartig, T-förmig oder dgl. ausgebildet sein. Zwischen zwei benachbarten Versteifungsgurten 11 entsteht ein schmaler Zwischenraum, in den ein Rohr als Auslegerstütze 2 mit seinem auslegerseitigen Ende 1 in Pfeilrichtung 17 eingesteckt werden kann.

Aus der Fig. 1 ist eine Sperre 3 ersichtlich, die durch eine Feder 13 am Versteifungsgurt 11 abgestützt ist. Aufgrund der Federkraft ist die Sperre 3 bemüht, sich im Uhrzeigersinn zu drehen. Bei Bewegung der Auslegerstütze 2 in Pfeilrichtung 17 wird die Kraft der Feder 13 überwunden, das Halteblech 14 weicht aus und die Auslegerstütze 2 kann bis in die in Fig. 2 dargestellte Position geschoben werden, wobei während des «Einfädelungsvorganges» die Auslegerstütze 2 an Führungs- und/oder Stützflächen 16 geführt wird. Diese Führungs- und/oder Stützflächen 16 können sowohl am Führungsschienenprofil 10 als auch am Versteifungsgurt 11 angeordnet sein.

Zwischen den beiden seitlichen Versteifungsgurten 11 ist ein Querriegel 12 angeordnet, der durch Schweißen, Schrauben oder dgl. mit den beiden benachbarten Versteifungsgurten 11 verbunden ist. Der Querriegel 12 weist einerseits einen hakenartigen Fortsatz 7 (s. Fig. 1) und andererseits einen Rastnocken 6 auf. An diesem Rastnocken 6 gleitet während des «Einfädelungsvorganges» die Außenfläche der Auslegerstütze 2 entlang (s. Fig. 1), bis sie ihre Endposition erreicht hat. In der Endposition taucht der Rastnocken 6 in eine Ausnehmung 8 der Auslegerstütze ein; gleichzeitig greift der hakenartige Fortsatz 7 in die Rohröffnung 9 ein, wobei auch im Bereich des hakenartigen Fortsatzes bzw. der Rohröffnung Zentriermittel (nicht dargestellt) vorgesehen sein können, die die Auslegerstütze zusätzlich in der Aufnahmetasche 4 fixieren. Eine weitere Fixierung kann aber dadurch erfolgen, daß sich die Auslegerstütze 2 in der Endposition mit ihrer Kante 18 gegen die äußere Fläche 19 des Führungsschienenprofils anlegt. Die Festlegung und Sicherung sowohl gegen axiale Verschiebung als auch gegen eine quer hierzu gerichtete Verschiebung erfolgt durch das Halteblech 14, welches sich nunmehr - nachdem sich die Auslegerstütze gegen den Querriegel 12 gelegt hat - in einer Position befindet, die in Fig. 2 dargestellt ist und wobei das Halteblech orthogonal zur Längsachse der Stütze gerichtet diese in ihrer Position festlegt. Das Stützblech 15 stützt sich dabei am Versteifungsgurt 11 ab, so daß eine weitere Bewegung der federbelasteten Sperre 3 im Uhrzeigersinn unterbunden ist. Zum Lösen der Verbindung ist es lediglich erforderlich, mittels einer Stange, eines leichten Rohres oder dgl. das Halteblech 14 der federbelasteten Sperre entgegen dem Uhrzeigersinn soweit zurückzudrücken, daß die Auslegerstütze 2 aus ihrer Verriegelungsposition gelöst und aus der Aufnahmetasche herausgezogen werden kann.

## Patentansprüche

1. Verbindung zwischen dem Ausleger eines Schrägaufzuges und einer seiner Versteifung dienenden Auslegerstütze, vorzugsweise einer Seilstütze, dadurch gekennzeichnet, daß das auslegerseitige Ende (1) der Auslegerstütze (2) mittels einer federbelasteten Sperre (3) in einer Aufnahmetasche (4) des Auslegers des Schrägaufzuges (5) verriegelbar ist.

2. Verbindung nach Anspruch 1, dadurch gekennzeichnet, daß an der Auslegerstütze (2) einerseits und am Schrägaufzug (5) andererseits durch die federbelastete Sperre (3) in der Riegelstellung gehaltene, ineinandergreifende Vor- bzw. Rücksprünge (Rastnocken (6), hakenartiger Fortsatz (7), Ausnehmung (8), Rohröffnung (9)) vorgesehen sind.

3. Verbindung nach Anspruch 1 oder 2, dadurch gekennzeichnet, daß die Aufnahmetasche (4) des Schrägaufzuges (5) zwischen zwei benachbarten, das Führungsschienenprofil (10) des Schrägaufzuges unterseitig und seitlich von außen umgreifenden Versteifungsgurten (11) angeordnet ist.

4. Verbindung nach Anspruch 3, dadurch gekennzeichnet, daß die äußere Begrenzung der Aufnahmetasche (4) durch wenigstens einen zwei benachbarte Versteifungsgurte (11) verbindenden Querriegel (12) erfolgt.

5. Verbindung nach Anspruch 4, dadurch gekennzeichnet, daß der zwei benachbarte Versteifungsgurte (11) verbindende Querriegel (12) mit wenigstens einem zum Tascheninneren vorspringenden Rastnocken (6) in der Riegelstellung in eine korrespondierende Ausnehmung (8) der Auslegerstütze (2) eingreift.

6. Verbindung nach Anspruch 4 oder 5, dadurch gekennzeichnet, daß die Auslegerstütze (2) als Rohr ausgebildet ist und der zwei benachbarte Versteifungsgurte (11) verbindende Querriegel (12) mit einem hakenartigen Fortsatz (7) in der Riegelstellung formschlüssig in die stirnseitige Rohröffnung (9) einfaßt.

7. Verbindung nach einem der Ansprüche 1-6, dadurch gekennzeichnet, daß am Schrägaufzug (5), vorzugsweise an einem Versteifungsgurt (11) des Schrägaufzuges, eine federbelastete Sperre (3) angeordnet ist, die beim Einstecken der Auslegerstütze (2) in die Aufnahmetasche (4) gegen den Druck ihrer Feder (13) ausweicht.

8. Verbindung nach Anspruch 7, dadurch gekennzeichnet, daß die federbelastete Sperre (3) ein sich in der Riegelstellung gegen die Auslegerstütze (2) anlegendes Halteblech (14) aufweist.

9. Verbindung nach Anspruch 8, dadurch gekennzeichnet, daß das Halteblech (14) der federbelasteten Sperre (3) mit einem sich am Versteifungsgurt (11) abstützenden und das Halteblech orthogonal zur Längsachse der Auslegerstütze (2) fixierenden Stützblech (15) versehen ist.

10. Verbindung nach einem der Ansprüche 3-9, dadurch gekennzeichnet, daß am Führungsschienenprofil (10) des Schrägaufzuges (5) und/oder am Versteifungsgurt (11) die innere Begrenzung der Aufnahmetaschen (4) bildende Führungs- und/ oder Stützflächen (16) vorgesehen sind.

## Claims

1. Connection between the boom of an inclined hoist and a boom stay, preferably a rope stay, serving for bracing it, characterized in that the end (1) of the boom stay (2), located on the same side as the boom, can be locked by means of a spring-loaded detent (3) in a receiving pocket (4) of the boom of the inclined hoist (5).

2. Connection according to Claim 1, characterized in that on the boom stay (2), on the one hand, and on the inclined hoist (5), on the other hand, there are respective projections and recesses (catching nose (6), hook-like extension (7), clearance (8), tubular orifice (9)) which engage one into the other and which are held in the locking position by means of the spring-loaded detent (3).

3. Connection according to Claim 1 or 2, characterized in that the receiving pocket (4) of the inclined hoist (5) is arranged between two adjacent bracing flanges (11) surrounding the guide-rail profile (10) of the inclined hoist underneath and laterally from outside.

4. Connection according to Claim 3, characterized in that the receiving pocket (4) is limited externally by at least one crossbar (12) connecting two adjacent bracing flanges (11).

5. Connection according to Claim 4, characterized in that, in the locking position, the crossbar (12) connecting two adjacent bracing flanges (11) engages by means of at least one catching nose (6) projecting towards the inside of the pocket into a corresponding clearance (8) located in the boom stay (2).

6. Connection according to Claim 4 or 5, characterized in that the boom stay (2) is designed as a tube, and in the locking position the crossbar (12) connecting two adjacent bracing flanges (11) engages positively by means of a hook-like extension (7) into the tubular orifice (9) located on the end face.

7. Connection according to one of Claims 1 to 6, characterized in that arranged on the inclined hoist (5), preferably on a bracing flange (11) of the inclined hoist, is a spring-loaded detent (3) which shifts counter to the pressure of its spring (13) when the boom stay (2) is inserted into the receiving pocket (4).

8. Connection according to Claim 7, characterized in that the spring-loaded detent (3) has a retaining plate (14) which comes up against the boom stay (2) in the locking position.

9. Connection according to Claim 8, characterized in that the retaining plate (14) of the spring-loaded detent (3) ist equipped with a bearing plate (15) which is supported on the bracing flange (11) and which fixes the retaining plate orthogonally relative to the longitudinal axis of the boom stay (2).

10. Connection according to one of Claims 3 to 9, characterized in that guiding and/or bearing surfaces (16) forming the inner limitation of the receiving pocket (4) are provided on the guide-rail profile (10) of the inclined hoist (5) and/or on the bracing flange (11).

## Revendications

1. Assemblage entre la console d'un élévateur incliné et un support de celle-ci servant à la renforcer, de préférence un support à câble, caractérisé en ce que l'extrémité (1) côté console du support (2) de la console peut être verrouillée, au moyen d'un bloqueur (3) soumis à l'action d'un ressort, dans une alvéole de logement (4) de la console de l'élévateur incliné (5).

2. Assemblage selon la revendication 1, caractérisé en ce qu'on prévoit sur le support (2) de la console d'une part et sur l'élévateur incliné (5) d'autre part des saillies et renfoncements (saillies d'encliquetage (6), prolongement en forme de crochet (7), trou (8), ouverture de tube (9)) qui s'emboîtent, maintenus dans la position de verrouillage par le bloqueur (3) soumis à l'action d'un ressort.

3. Assemblage selon la revendication 1 ou 2, caractérisé en ce que l'alvéole de logement (4) de l'élévateur incliné (5) est placée entre deux membrures de renforcement voisines, embrassant le profil de rail de guidage (10) de l'élévateur incliné inférieurement et latéralement de l'extérieur.

4. Assemblage selon la revendication 3, caractérisé en ce que la délimitation extérieure de l'alvéole de logement (4) est réalisée par au moins une traverse (12) reliant deux nervures de renforcement (11) voisines.

5. Assemblage selon la revendication 4, caractérisé en ce que la traverse (12) reliant deux membrures de renforcement voisines (11) s'engage par au moins une saillie d'encliquetage (6) faisant saillie vers l'intérieur de l'alvéole, dans la position de verrouillage, dans un trou (8) correspondant du support (2) de la console.

6. Assemblage selon la revendication 4 ou 5, caractérisé en ce que le support (2) de la console se présente sous la forme d'un tube et la traverse (12) reliant deux membrures de renforcement (11) voisines s'engage par un prolongement (7) en forme de crochet en position de verrouillage, avec concordance de forme dans l'ouverture de tube frontale (9).

7. Assemblage selon l'une des revendications 1 à 6, caractérisé en ce qu'il est placé sur l'élévateur incliné (5), de préférence sur une membrure de renforcement (11) de l'élévateur incliné, un bloqueur (3) soumis à l'action d'un ressort qui s'écarte contre la compression de son ressort (13) lors de l'insertion du support (2) de la console dans l'alvéole de logement (4).

8. Assemblage selon la revendication 7, caractérisé en ce que le bloqueur (3) soumis à l'action d'un ressort comporte une tôle de retenue (14) se plaçant contre le support (2) de la console, dans la position de verrouillage.

9. Assemblage selon la revendication 8, caractérisé en ce que la tôle de retenue (14) du bloqueur (3) soumis à l'action d'un ressort comporte une tôle de support (15) s'appuyant sur la membrure de renforcement (11) et fixant la tôle de retenue orthogonalement à l'axe longitudinal du support (2) de la console.

10. Assemblage selon l'une des revendications 3 à 9, caractérisé en ce qu'on prévoit sur le profil de rail de guidage (10) de l'élévateur incliné (5) et/ou sur la membrure de renforcement (11), des surfaces de guidage et/ou d'appui (16) constituant la délimitation intérieure des alvéoles de logement (4).
